# EUROPÄISCHE PATENTSCHRIFT

(11) **EP 0 057 818 B1**
(45) Veröffentlichungstag und Bekanntmachung des Hinweises auf die Patenterteilung: **11.12.1985**
(21) Anmeldenummer: 82100187.2
(22) Anmeldetag: 13.01.1982
(51) Int. Cl.: F15B 15/08

(54) **Fluidbetätigter Antrieb**
Fluid drive
Actionneur à fluide

(30) Priorität: 10.02.1981 CH 874/81
(43) Veröffentlichungstag der Anmeldung: 18.08.1982
(73) Patentinhaber: Feramatic AG, CH-8340 Hinwil (CH)
(72) Erfinder: Reist, Walter, CH-8340 Hinwil (CH)
(74) Vertreter: Patentanwälte Schaad, Balass, Menzl & Partner AG

## Beschreibung

Die vorliegende Erfindung betrifft einen fluidbetätigten Antrieb, insbesondere einen Zug-und/oder Schubantrieb, gemäss Oberbegriff des Anspruches 1.

Ein einfach wirkender Antrieb dieser Art ist aus der FR-A-2 208 062 bekannt, der einen U-förmig gekrümmten Hydraulikzylinder aufweist, welcher aus zwei geraden Zylinderabschnitten sowie einem Bogen besteht. Im Innern des ersten Zylinderabschnittes ist ein Kolben geführt, dessen Bewegung über ein aus Kugeln bestehendes, bewegliches Druckübertragungselement auf ein zylindrisches Endstück übertragen wird. Letzteres ist im anderen Zylinderabschnitt geführt und ist mit einem Lasttragarm verbunden, der sich durch einen Längsschlitz im zweiten Zylinderabschnitt hindurcherstreckt. Die Kugeln des Druckübertragungselementes, das vollständig im Innern des Hydraulikzylinders verläuft, sind durch die Innenwand des Zylinders geführt. Diese Innenwand dient gleichzeitig auch der Führung des Kolbens. Infolge des Abrollens der Kugeln an der Innenwand des Zylinders tritt an dieser Innenwand eine gewisse Abnützung auf, was zur Folge haben kann, dass die Dichtungen des Kolbens nicht mehr an der Innenwand des ersten Zylinderabschnittes anliegen, was einen unerwünschten Austritt des Druckmediums aus dem Druckraum des Zylinders mit sich bringt. Da die Kugeln des Druckübertragungselementes im weiteren denselben Durchmesser haben müssen wie der Kolben, der dem Innendurchmesser des Zylinders gleich ist, kann der Kolben im Durchmesser nicht grösser gemacht werden, ohne gleichzeitig den Durchmesser der Kugeln entsprechend zu vergrössern.

Im weiteren besteht die Gefahr, dass Fremdpartikel wie z. B. Schmutzteilchen durch den Schlitz im zweiten Zylinderabschnitt ins Innere des Zylinders eintreten können. Der bekannte Antrieb hat den weiteren Nachteil, dass sich die Bewegung des Lasttragarmes auf den Bereich des zweiten Zylinderabschnittes beschränkt und zudem nur in der Längsachse dieses Zylinderabschnittes erfolgen kann.

Der vorliegenden Erfindung liegt nun die Aufgabe zugrunde, einen Antrieb der eingangs genannten Art zu schaffen, bei dem der Durchmesser des Kolbens unabhängig vom Durchmesser des Kraftübertragungselementes gewählt werden kann und somit eine beidseitige Beaufschlagbarkeit des Kolbens mit Arbeitsfluid möglich ist.

Diese Aufgabe wird erfindungsgemäss durch die Merkmale des kennzeichnenden Teils des Anspruches 1 gelöst.

Die Trennung von Führung für das Kraftübertragungselement und Zylinderwand, entlang der der Kolben geführt wird, erlaubt es, den Durchmesser des Kraftübertragungselementes unabhängig vom Kolbendurchmesser zu wählen. Letzterer kann damit grösser als der Durchmesser des Kraftübertragungselementes gewählt werden. was es erlaubt, den Kolben auf sich gegenüberliegenden Seiten mit einem Druckmedium zu beaufschlagen und auf diese Weise eine doppeltwirkende Antriebseinheit zu erhalten. Zwischen der Zylinderwand und dem Kraftübertragungselement besteht keine Berührung, wodurch eine Abnützung der Zylinderwand durch das sich bewegende Kraftübertragungselement vermieden wird.

Das raumbewegliche Kraftübertragungselement, das im Anschluss an den Zylinder beliebig räumlich geführt werden kann, ist sowohl ausserhalb des Zylinders wie auch im Zylinderinnern einwandfrei geführt, verhindern doch die Führungselemente im Innern des Zylinders ein Ausknicken des Kraftübertragungselementes bei dessen Druckbelastung.

Wird, wie das bei einer bevorzugten Ausführungsform der Fall ist, das Kraftübertragungselement durch eine Kugelgelenk-Gliederkette gebildet, so lassen sich bei jeder räumlichen Führung des Kraftübertragungselementes sowohl Zug- wie auch Druckkräfte einwandfrei übertragen.

Eine besonders einfache und kompakte Ausführung ergibt sich, wenn die im Innern des Zylinders verlaufenden Führungselemente durch die die Zylinderköpfe miteinander verbindenden Bolzen gebildet werden. Durch das Verlegen der üblicherweise auf der Aussenseite des Zylinders angeordneten, die Zylinderköpfe gegeneinander verspannenden Bolzen ins Innere des Zylinders kann diesen Bolzen somit noch die weitere Aufgabe der Geradführung des Kraftübertragungselementes im Zylinder übertragen werden.

Im folgenden werden anhand der Zeichnung Ausführungsbeispiele des Erfindungsgegenstandes näher erläutert. Es zeigen rein schematisch :
Figur 1 perspektivisch einen erfindungsgemässen Antrieb,
Figur 2 in gegenüber der Fig. 1 vergrössertem Massstab den Antrieb im Längsschnitt,
Figur3 und 4 in gegenüber der Fig. 2 vergrössertem Massstab einen Schnitt entlang der. Linie 111-111 bzw. IV-IV in Fig. 2, und
Figur5 in zur Fig.2 analoger Schnittdarstellung eine zweite Ausführungsform eines erfindungsgemässen Antriebes.

Der in den Fig. 1-4 perspektivisch und in verschiedenen Schnittdarstellungen gezeigte Antrieb weist eine pneumatische Zylinder-Kolbeneinheit 1 auf. Es versteht sich jedoch, dass auch eine hydraulische Zylinder-Kolbeneinheit Verwendung finden kann. Der Zylinder 2 der Zylinder-Kolbeneinheit 1 wird auf an sich bekannte Weise durch einen Zylindermantel 3 und zwei Zylinderköpfe 4 und 5 gebildet. Die beiden Zylinderköpfe 4 und 5 werden mittels Spannbolzen 6 gegeneinander verspannt. Im Gegensatz zu bekannten Ausführungen verlaufen jedoch die Spannbolzen 6 im Innern des Zylinders 2. Jeder Spannbolzen weist an seinen beiden Enden 6a und 6b ein Gewinde auf. Mit dem Ende 6a sind die Spannbolzen in den Zylinderkopf 5 eingeschraubt. Auf das gegenüberliegende Ende 6b der Spannbolzen 6, mit welchem diese Bolzen 6 den Zylinderkopf 4 durchdringen, sind Muttern 7 aufgeschraubt, mittels denen die Verspannung der Zylinderköpfe 4, 5 erfolgt. Zwischen jedem Zylinderkopf 4, 5 und dem Zylindermantel 3 ist ein Dichtungsring 8 bzw. 9 angeordnet.

Im Innern des Zylinders 2 ist ein Kolben 10 angeordnet, der auf ebenfalls bekannte Weise in Achsrichtung des Zylinders 2 hin- und hergehend angetrieben wird. Mit dem Kolben 10 ist ein flexibles, raumbewegliches Kraftübertragungselement 11 verbunden. Dieses Kraftübertragunselement 11 wird durch eine Kugelgelenk-Gliederkette gebildet, welche an sich bekannter Bauart ist. Bezüglich Aufbau und Wirkungsweise dieser Kugelgelenk-Gliederkette wird auf die DE-A-2 220 259 verwiesen. Die einzelnen Glieder 12 der Kugelgelenk-Gliederkette sind mittels Kugelgelenken miteinander verbunden, welche die Raumbeweglichkeit ermöglichen. Der Kolben 10. ist mit einem Verbindungsglied 13 versehen, mit dem das erste Glied 12' der Kugelgelenk-Gliederkette 11 verbunden ist.

Wie insbesondere die Fig. 2 und 4 zeigen, sind die Spannbolzen 6 um den Umfang der Kugelgelenk-Gliederkette 11 verteilt angeordnet und bilden so eine Geradführung für die Kugelgelenk- Gliederkette 11. Ausserhalb der Zylinder-Kolbeneinheit 1 erfolgt die Führung der Kugelgelenk- Gliederkette 11 durch ein Führungsrohr 14, welches räumlich auf die gewünschte und an sich beliebig wählbare Weise verläuft, wie das aus Fig. 1 hervorgeht. Die durch die Spannbolzen 6 und das Führungsrohr 14 gebildete Führung verhindert ein Ausknicken der Kugelgelenk-Gliederkette 11 und 'stellt sicher, dass sich die Gliederkette 11 entlang der gewünschten Bewegungsbahn vorwärts und rückwärts verschieben kann.

Das Führungsrohr 14 ist auf eine bei Rohrverbindung an sich bekannte Weise mit einem Fortsatz 5a des Zylinderkopfes 5 verbunden. Zu diesem Zwecke ist auf diesen Fortsatz 5a eine Ueberwurfmutter 15 aufgeschraubt, welche mit einem Schneid- und Keilring 16 zusammenwirkt. Das Führungsrohr 14 steht an einem Auflagering 17 an, der sich seinerseits an einem Sicherungsring 18 (Seegerring) abstützt, welcher in den Fortsatz 5a eingelassen ist. Dieser Sicherungsring 18 dient zur Lagesicherung einer Dichtbüchse 19, welche über einen weitern Auflagering 20 am Sicherungsring 18 ansteht.

Wie die Fig. 2 zeigt, ist das Führungsrohr 14 mit einem sich in seiner Längsrichtung erstreckenden Längsschlitz 21 versehen, durch den sich ein Kopplungselement 22 erstreckt, welches am vordem Ende der Kugelgelenk-Gliederkette 11 befestigt ist. Ueber dieses Kopplungselement 22 wird der Antrieb mit dem zu bewegenden Objekt antriebsverbunden.

Jeder Zylinderkopf 4 bzw. 5 ist mit einem Zuführungskanal 23 bzw. 24 (Fig. 2 und 3) für ein Druckmedium, das im vorliegenden Fall für Druckluft ist, versehen. Jeder Zuführungskanal 23, 24 ist mit einem Anschluss verbunden, wie das in Fig. 3 anhand des Anschlusses 25 dargestellt ist. Ueber ein Schaltventil sind diese Anschlüsse mit einer Druckluftquelle verbindbar.

Die Wirkungsweise des beschriebenen Antriebes ist wie folgt :
Durch Beaufschlagung des Kolbens 10 mit Druckluft wird dieser auf bekannte Weise im Zylinder 2 hin- und herbewegt. Die Kugelgelenk- Gliederkette 11 macht diese Bewegung des Kolbens 10 mit und verschiebt sich entsprechend im Führungsrohr 14. Die Bewegung des Kolbens 10 wird somit über das Kopplungselement 22 auf den zu bewegenden Gegenstand übertragen.

Dieser Antrieb hat den Vorteil, dass der zu bewegende Gegenstand nicht nur in Verlängerung der Achse des Zylinders 2 hin- und herbewegt werden kann, sondern entlang einer beliebig verlaufenden räumlichen Bahn. Da es wegen der Raumbeweglichkeit des Kraftübertragungselementes 11 möglich ist, das Führungsrohr 14 unmittelbar im Anschluss an die Zylinder Kolbeneinheit 1 in einer beliebigen Richtung wegzuführen, kann die erforderliche Einbaulänge auf ein Mass beschränkt werden, das nur wenig grösser ist als die Länge des Zylinders 2. Da, wie bereits erwähnt, der Verlauf des Führungsrohres 14 im Raum beliebig gewählt werden kann, lassen sich allfällige Hindernisse ohne Schwierigkeiten umgehen.

Da beim gezeigten Ausführungsbeispiel der Längsschlitz 21 im Führungsrohr 14 bis nahe an die Zylinder-Kolbeneinheit 1 heranreicht, besteht die Gefahr, dass durch diesen Längsschlitz 21 ins Führungsrohr 14 eingedrungene Fremdpartikel zwischen die Kettenglieder 12 und anschliessend ins Innere des Zylinders 2 gelangen können. Um ein solches Eindringen von Fremdkörpern zu verhindern, kann beispielsweise dieser Längsschlitz 21 abgedeckt werden. Im weitern ist es möglich, um die Kugelgelenk-Gliederkette 11 eine flexible, schlauchförmige Hülle 26 anzuordnen, wie das in Fig. 5 gezeigt ist. Diese Hülle 26 verhindert, dass Fremdpartikel in Lücken zwischen den Kettengliedern 12 gelangen können. Im übrigen entspricht die in Fig. 5 geweigte Variante dem Ausführungsbeispiel gemäss den Fig. 1-4.

Es ist selbstverständlich möglich, das raumbewegliche Kraftübertragungselement 11 anders als wie gezeigt auszubilden. So lässt sich letzteres beispielsweise durch ein flexibles Rohr bilden, das zur Versteifung mit einem gasförmigen oder flüssigen, unter Druck stehenden Medium gefüllt sein kann. Das Kraftübertragungsetemeht kann auch durch eine flexible Stange, z. B. aus Kunststoff, ein Kabel, ein Drahtseil oder dgl. gebildet werden.

Durch die Verwendung einer doppeltwirkenden Zylinder-Kolbeneinheit 1 ist es möglich, eine Kraftwirkung in beiden Bewegungsrichtungen des Kolbens 10 zu erzeugen. Der Antrieb wirkt somit als Schub- und Zugantrieb. Es ist jedoch auch möglich, nur eine einfach wirkende Zylinder-Kolbeneinheit vorzusehen, wobei dann die Rückstellung des Kolbens 10 in eine Endlage durch die mit der Kugelgelenk-Gliederkette 11 gekoppelte Last oder durch andere geeignete Mittel, z. B. durch Federkraft, zu erfolgen hat.

Der beschriebene Antrieb kann die verschiedensten Anwendungen finden. So ist es beispielsweise denkbar, mit diesem Antrieb Klappen und Fenster zu betätigen und Vorhänge, z. B. Theatervorhänge bei Rundbühnen, zu öffnen und zu schliessen. Im weitern kann dieser Antrieb auch dazu verwendet werden, in der in der DE-A-2 842 116 bzw. der entsprechenden US-A-. 4 229 134 beschriebenen Stapelvorrichtung das Ausstossorgan hin und her zu bewegen.

## Patentansprüche

1. Fluidbetätigter Antrieb, insbesondere Zug-und/oder Schubantrieb, mit einer Zylinder-Kolbeneinheit (1), die einen in einem geraden Zylinder (2) hin- und hergehend geführten Kolben (10) und ein mit dem Kolben verbundenes, sich durch ein Zylinderende (5) erstreckendes, raumbewegliches Kraftübertragungselement (11) aufweist, das innerhalb und ausserhalb des Zylinders (2) durch eine in Bewegungsrichtung verlaufende Führung (6, 14) geführt ist, dadurch gekennzeichnet, dass der Kolben (10) einen grösseren Aussendurchmesser als das raumbewegliche Kraftübertragungselement (11) aufweist, und dass der im Innern des Zylinders (2) verlaufende Abschnitt der Führung aus gegenüber der Zylinderwandung mit Abstand abgeordneten und den Kolben (10) in Zylinderlängsrichtung durchdringenden langgestreckten Führungselementen. (6) gebildet ist.

2. Antrieb nach Anspruch 1, dadurch gekennzeichnet, dass die Zylinder-Kolbeneinheit (1) doppeltwirkend ausgebildet ist, wobei in dem vom Kraftübertragungselement (11) durchdrungenen Zylinderende (5) eine Dichtung (19) zum Abdichten des Spaltes zwischen dem Kraftübertragungselement (11) und dem Zylinder (2) angeordnet ist.

3. Antrieb nach Anspruch 1 oder 2, dadurch gekennzeichnet, dass das Kraftübertragungselement durch eine Kugelgelenkgliederkette (11) gebildet ist.

4. Antrieb nach Anspruch 1 oder 2, dadurch gekennzeichnet, dass das Kraftübertragungselement durch ein flexibles Element, z. B. ein flexibles Rohr oder eine flexible Stange, gebildet ist.

5. Antrieb nach einem der Ansprüche 1-4, dadurch gekennzeichnet, dass der gerade Zylinder (2) aus einem Zylindermantel (3) und zwei Zylinderköpfen (4, 5) besteht und die Führungselemente durch die die Zylinderköpfe (4, 5) miteinander verbindenden Bolzen (6) gebildet sind.

6. Antrieb nach einem der Ansprüche 1-5, dadurch gekennzeichnet, dass das Kraftübertragungselement (11) ausserhalb des Zylinders (2) in einem mit der Zylinder-Kolbeneinheit (1) verbundenen Führungsrohr (14) geführt ist.

7. Antrieb nach Anspruch 6, dadurch gekennzeichnet, dass das Führungsrohr (14) mit wenigstens einem Längsschlitz (21) versehen ist, durch den ein am Kraftübertragungselement (11) befestigtes, mit dem zu bewegenden objekt verbindbares Kopplungselement (22) hindurchtritt.

8. Antrieb nach Anspruch 3, dadurch gekennzeichnet, dass das Kraftübertragungselement (11) von einer flexiblen Hülle (26) umgeben ist.

## Claims

1. A fluid-activated drive, especially a traction and/or thrust drive, with a piston-and-cylinder unit (1) comprising a piston (10) guided in two-and-fro motion within a straight cylinder (2) and a force transmitting element (11) connected with the piston and extending through one end (5) of the cylinder, said force transmitting element (11) being spatially movable and being guided within and outside the cylinder (2) by a guide (6, 14) extending in direction of movement, characterized in that the piston (1) has a greater outer diameter than the spatially movable force transmitting element (11) and that the portion of the guide extending within the cylinder (2) is formed by elongate guiding elements (6) arranged in spaced relation to the cylinder wall and penetrating the piston (10) in longitudinal direction of the cylinder.

2. Drive according to claim 1, characterized in that the piston-and-cylinder-unit (1) ist double acting whereby in the cylinder end (5) penetrated by the force transmitting element (11) a seal (19) is arranged for sealing the gap between the force transmitting element (11) and the cylinder (2).

3. Drive according to claim 1 or 2, characterized in that the force transmitting element is formed by a ball pivot link chain (11).

4. Drive according to claim 1 or 2, characterized in that the force transmitting element is formed by a flexible element, e.g. a flexible tube or a flexible rod.

5. Drive according to one of the claims 1 to 4, characterized in that the straight cylinder (2) consists of a cylinder jacket (3) and two cylinder heads (4, 5) and that the guiding elements. are formed by bolts (6) connecting the cylinder heads (4, 5).

6. Drive according to one of the claims 1 to 5, characterized in that the force transmitting element (11) is guided outside of the cylinder (2) in a guide tube (14) connected with the piston-and-cylinder unit (1).

7. Drive according to claim 6, characterized in that the guide tube (14) is provided with at least one longitudinal slot (21), through which a coupling element (22) extends which is secured to the force transmitting element (11) and which coupling element is capable of being connected with the object to be moved.

8. Drive according to claim 3, characterized in that the force transmitting element (11) is surrounded by a flexible sleeve (26).

## Revendications

1. Actionneur à fluide, et en particulier actionneur de traction et/ou poussée, avec un vérin (1) qui comprend un piston (10) animé d'un mouvement de va-et-vient et guidé dans un cylindre (2) rectiligne - et un élément de transmission de l'effort (11) mobile dans l'espace, traversant une extrémité (5) du cylindre, relié au piston et guidé à l'intérieur et à l'extérieur du cylindre (2) par un guide (6, 14) disposé suivant le sens du déplacement, ledit actionneur étant caractérisé en ce que le piston (10) présente un diamètre extérieur supérieur à celui de l'élément de transmission de l'effort (11) mobile dans l'espace ; et le tronçon du guide situé à l'intérieur du cylindre (2) est constitué par des éléments de guidage (6) allongés, disposés à distance de la paroi du cylindre et traversant le piston (10) suivant le grand axe du cylindre.

2. Actionneur selon revendication 1, caractérisé en ce que le vérin (1) est réalisé à double effet, l'extrémité (5) du cylindre traversé par l'élément de transmission de l'effort (11) contenant un élément d'étanchéité (19) de l'interstice entre ledit élément (11) et le cylindre (2).

3. Actionneur selon une des revendications 1 ou 2, caractérisé en ce que l'élément de transmission de l'effort est constitué par une chaîne articulée à rotules (11).

4. Actionneur selon une des revendications 1 ou 2, caractérisé en ce que l'élément de transmission de l'effort est constitué par un élément flexible, tel qu'un tube ou une tige flexible.

5. Actionneur selon une quelconque des revendications 1 à 4, caractérisé en ce que le cylindre rectiligne (2) est constitué par une enveloppe cylindrique (3) et deux têtes de cylindre (4, 5) ; et les éléments de guidage sont constitués par les boulons (6) reliant les têtes de cylindre (4, 5) entre elles.

6. Actionneur selon une quelconque des revendications 1 à 5, caractérisé en ce que l'élément de transmission de l'effort (11) est guidé à l'extérieur du cylindre (2) dans un tube (14) relié au vérin (1).

7. Actionneur selon revendication 6, caractérisé en ce que le tube de guidage (14) comporte au moins une fente longitudinale (21) que traverse un élément de couplage (22) fixé sur l'élément de transmission de l'effort (11) et relia- ble à l'objet'à déplacer.

8. Actionneur selon revendication 3, caractérisé en ce que l'élément de transmission de l'effort (11) est entouré par une enveloppe flexible (26).
